# EUROPÄISCHE PATENTSCHRIFT

(11) **EP 0 655 350 B1**
(45) Veröffentlichungstag und Bekanntmachung des Hinweises auf die Patenterteilung: **28.01.1998**
(21) Anmeldenummer: 94117637.2
(22) Anmeldetag: 09.11.1994
(51) Int. Cl.: B43K 5/18, B43L 25/04, B43K 5/08

(54) **Schreibgerät, insbesondere Füllhalter**
Writing instrument, especially a fountain pen
Instrument pour écrire, en particulier un stylographe

(30) Priorität: 30.11.1993 DE 4340760; 30.11.1993 DE 4340658
(43) Veröffentlichungstag der Anmeldung: 31.05.1995
(62) Teilanmeldung aus: 96117137.8
(73) Patentinhaber: PELIKAN GmbH, 30001 Hannover (DE)
(72) Erfinder: Obersteller, Udo, Dipl.-Ing., D-30853 Langenhagen (DE); Künzler, Bruno, D-30982 Pattensen (DE)
(74) Vertreter: Haar, Lucas Heinz Jörn, Dipl.-Ing.

(56) Entgegenhaltungen:
- EP-A- 0 418 397
- EP-A- 0 621 140
- CH-A- 255 993
- DE-B- 1 210 716
- GB-A- Q6 570
- US-A- 2 603 188
- US-A- 2 737 329
- US-A- 2 938 499

## Beschreibung

Die Erfindung betrifft ein Schreibgerät, insbesondere einen Füllhalter, mit einem mit Tinte oder einer anderen Schreibflüssigkeit füllbaren Vorratsraum, der über einen Verbindungskanal mit einem Strömungsregler und einer Schreibspitze in Verbindung steht und der aus einem Reserveraum nachfüllbar ist, der durch öffnen eines in einer Grundstellung geschlossenen Nachfüllventils an den Vorratsraum anschließbar ist, wobei der Verbindungskanal durch ein in seiner Grundstellung offenes Trennventil sperrbar ist, das durch ein Betätigungselement mit dem Nachfüllventil verbunden ist.

Bei einem aus der DE-U-86 20 385 bekannten Schreibgerät ist der Reserveraum bezogen auf die normale Schreibhaltung über dem Vorratsraum angeordnet. Das Verschlußelement des Nachfüllventils ist mit einem Stößel verbunden, der an dem der Auftragsspitze entgegengesetzten Ende aus dem Reserveraum herausgeführt ist derart, daß durch Niederdrücken des Stößelendes das Verschlußelement zunächst in eine Offenstellung und anschließend erneut in eine Schließstellung bewegt werden kann. Bei dem bekannten Schreibgerät ist in der Schließstellung des Nachfüllventils ausschließlich das Volumen des Vorratsraums wirksam. Der Vorratsraum kann daher so ausgelegt werden, daß die größtmögliche, eingeschlossene Luftmenge von der Ausgleichskapazität des Kapillarsystems an der Auftragsspitze sicher beherrscht wird, so daß es nicht zu einem ungleichmäßigen Tintenfluß und einem unsauberen Schriftbild kommen kann. Ist der Vorratsraum leergeschrieben, so wird durch das Öffnen des Nachfüllventils der Vorratsraum erneut mit Tinte aus dem Reserveraum gefüllt. Das bekannte Schreibgerät hat den Nachteil, daß es nicht wieder mit Tinte gefüllt werden kann und daher weggeworfen werden muß, wenn die Tinte in dem Vorratsraum und dem Reserveraum verbraucht ist.

Ein Füllhalter der eingangs genannte Art ist in Figur 8 der GB-A-6570 A.D. 1915 gezeigt. Der Füllhalter wird durch Abschrauben seines spitzen Teils von dem Schaft mit Tinte gefüllt. Der Schaft enthält einen Vorratsraum und einen Reserveraum, die durch eine Wand, in der sich ein Nachfüllventil befindet, voneinander getrennt sind. Daneben ist ein Trennventil vorgesehen, durch das der von dem Vorratsraum zur Schreibspitze führende Verbindungskanal verschließbar ist. Die Verschlußelemente beider Ventile sind durch einen Stößel mit einem als Schraube ausgebildeten Drehknopf verbunden, der am hinteren Ende des Füllhalters angeordnet ist. Ist die Tinte in dem Vorratsraum verbraucht, so wird durch Drehen des Drehknopfs zunächst das Nachfüllventil geöffnet und danach, wenn das Nachfüllventil seine maximalen Öffnungsstellung erreicht hat, das Trennventil geschlossen. Anschließend wird der Füllhalter mit der Schreibspitze nach unten gehalten und geschüttelt, um die Tinte aus dem Reserveraum in den Vorratsraum zu transportieren. Hierbei wird durch das geschlossene Trennventil das Heraustreten von Tinte an der Schreibspitze vermieden. Durch Zurückschrauben des Drehknopf wird das Trennventil wieder geöffnet und anschließend das Nachfüllventil wieder geschlossen. Der Füllhalter ist dann wieder bereit zum Schreiben.

Aus der US-PS 2 646 777 ist ein nachfüllbares Schreibgerät bekannt, bei dem der Vorratsraum an dem der Schreibfeder entgegengesetzten Ende mit einer Kolbenpumpe versehen ist, die durch ein aus dem Vorratsraum herausragendes Saugrohr betätigbar ist. Zum Nachfüllen des Vorratsraums wird das Saugrohr in einen Tintenbehälter getaucht und durch Auf- und Niederbewegen des Schreibgeräts die Kolbenpumpe betätigt. Hierbei ist von Nachteil, daß beim Nachfüllen durch den im Vorratsraum ansteigenden Druck im Tintenregler vorhandene Tinte an der Schreibspitze austritt, so daß die Außenseite des Schreibgeräts und die Finger der Bedienungsperson mit Tinte beschmutzt werden können. Ebenso kann es leicht zu einem Überfüllen des Vorratsraums und der Tintenkammern im Tintenregler kommen, wodurch das Schriftbild beim Schreiben anfänglich unsauber wird. Schließlich ist die Handhabung des bekannten Schreibgeräts umständlich und das aus dem Vorratsraum herausragende Saugrohr macht die Anordnung einer zusätzlichen Schutzhülse erforderlich.

Der CH-A-255 993 ist ein Nachfüllbehälter als bekannt zu entnehmen, der mit Hilfe eines Füllrohrs an den Vorratsraum eines Füllhalters anschließbar ist, um diesen erneut mit Schreibflüssigkeit zu füllen. Das Füllrohr ist gegen die Kraft einer Feder axial beweglich vor der durch ein Ventilplättchen verschlossenen Behälteröffnung angebracht, von der ein Schlauch zum Behälterboden führt. Ein ebensolches Ventilplättchen befindet sich in der Nachfüllöffnung des Füllhalters. Mit Hilfe einer durch einen Gummiballon gebildeten Luftpumpe kann der Nachfüllbehälter unter Druck gesetzt werden. Zum Nachfüllen wird das Schreibgerät mit seiner Nachfüllöffnung auf das Füllrohr aufgesetzt und nach unten gegen den Nachfüllbehälter gedrückt, wobei das Füllrohr beide Ventilplättchen durchdringt und dadurch den Schlauch mit dem Vorratsraum des Füllhalters verbindet. Durch den im Nachfüllbehälter erzeugten Überdruck gegenüber dem äußeren Luftdruck wird die Flüssigkeit über den Schlauch und das Füllrohr in den Vorratsraum des Füllhalters gedrückt, wobei die in diesem befindliche Luft über den Belüftungskanal an der Spitze des Füllhalters entweicht. Nach dem Füllen wird der Füllhalter von dem Füllrohr abgezogen, wobei sich die Öffnungen in den Ventilplättchen wieder selbsttätig schließen.

Der Erfindung liegt die Aufgabe zugrunde, ein Schreibgerät der eingangs genannten Art derart zu gestalten, daß es wiederholt mit Tinte oder Schreibflüssigkeit gefüllt werden kann, ohne daß ein Überfüllen möglich ist und daß es beim Nachfüllen des Vorratsraums nicht zu einer übermäßigen Tintenzufuhr an der Auftragsspitze kommen kann.

Diese Aufgabe wird erfindungsgemäß dadurch gelöst, daß der Reserveraum eine von außen zugängliche durch ein selbsttätig schließendes Ventil verschlossene Nachfüllöffnung hat, an die ein mit Mitteln zum Offenhalten des Ventils versehener Nachfüllbehälter dicht anschließbar ist und daß das Trennventil vor dem Öffnen des Nachfüllventils geschlossen und nach dem Schließen des Nachfüllventils geöffnet wird.

Bei dem erfindungsgemäßen Schreibgerät ist der erneut mit Tinte zu füllende Reserveraum durch das Nachfüllventil oder das Trennventil immer von der Schreibspitze und dem Strömungsregler getrennt. Das Schreibgerät kann daher bei erneutem Füllen nur soviel Tinte aufnehmen, wie der Reserveraum und eventuell zusätzlich der Vorratsraum fassen können. Ein Überfüllen mit der Folge, daß Tinte an der Schreibspitze austritt ist nicht möglich. Gleiches gilt beim Nachfüllen von Tinte aus dem Reserveraum in den Vorratsraum, da vor dem Öffnen des Nachfüllventils der Verbindungskanal zur Schreibspitze durch das Trennventil geschlossen und erst nach dem Schließen des Nachfüllventils wieder geöffnet wird. Ein gegenüber dem Atmosphärendruck erhöhter Druck im Reserveraum, wozu es beim erneuten Füllen mit Tinte oder durch Änderung des Atmosphärendrucks oder der Temperatur kommen kann, kann daher nicht zu einem Überangebot von Tinte an der Schreibspitze und dem Kapillarsystem des Strömungsreglers führen. Da der Vorratsraum durch Betätigen des Nachfüllventils auf einfache Weise aus dem Reserveraum wieder mit Tinte gefüllt werden kann, kann er in seiner Größe der Druckausgleichskapazität des Strömungsreglers optimal angepaßt werden. Der Reserveraum hingegen kann davon unabhängig so groß gestaltet werden, wie dies die äußeren Abmessungen des Schreibgeräts zulassen.

Um zu erreichen, daß vor dem erneuten Öffnen des Trennventils nach einem Betätigen des Nachfüllventils der Druck im Vorratsraum abgesenkt wird, können weiterhin Mittel vorgesehen sein, die nach dem Schließen des Nachfüllventils und vor dem Öffnen des Trennventils eine Vergrößerung des Volumens des Vorratsraums bewirken. Hierdurch wird einem Verdrängen von Tinte zur Schreibspitze bei dem Öffnen des Trennventils entgegengewirkt. Ein einfaches Mittel kann beispielsweise darin bestehen, daß das Verschlußelement des Nachfüllventils als Kolben ausgebildet ist, der in der Schließstellung des Nachfüllventils axial bewegbar ist.

Die Betätigung der beiden Ventile kann nach einem weiteren Vorschlag der Erfindung auf einfache Weise dadurch erfolgen, daß die Verschlußelemente des Nachfüllventils und des Trennventils an einem Stößel befestigt sind, wobei der Schließweg des Trennventils kleiner bemessen ist als der Weg zum Öffnen des Nachfüllventils. Hierbei kann das Verschlußelement des Trennventils und/oder des Nachfüllventils gegenüber dem Stößel axial bewegbar sein, damit Unterschiede zwischen dem Schließweg des jeweiligen Verschlußelements und dem Betätigungsweg des Stößels ausgeglichen werden.

Eine bevorzugte Ausgestaltung der Erfindung sieht vor, daß das Verschlußelement des Trennventils von einem elastisch verformbaren Schlauch gebildet wird, der an dem Verschlußelement des Nachfüllventils befestigt ist und der mit seinem freien Ende an einen Ventilsitz am Eintrittsende des Verbindungskanals andrückbar ist. Diese Ausgestaltung des Trennventils zeichnet sich vor allem durch einen geringen Herstell- und Montageaufwand und durch eine geringe Verschleißanfälligkeit aus.

Eine andere Ausgestaltung der Erfindung sieht vor, daß das Nachfüllventil und/oder das Trennventil einen Ventilsitz mit einer durch eine zylindrische Bohrung gebildeten Sitzfläche aufweist, in die das Verschlußelement einsteckbar ist und die eine solche Länge hat, daß das Verschlußelement in seiner Schließstellung begrenzt axial bewegbar ist.

Der Tintenfluß durch das geöffnete Nachfüllventil und/oder das geöffnete Trennventil kann nach einem weiteren Vorschlag der Erfindung dadurch verbessert werden, daß an den Ventilsitz sich in Durchflußrichtung erstreckende Rippen angrenzen, die der Oberflächenspannung entgegenwirken und ein Haften einzelner Tropfen im Bereich der Durchtrittsöffnung des Ventils unterbinden.

Zur Betätigung des Nachfüllventils und des Trennventils ist vorzugsweise eine Drucktaste vorgesehen, die das der Schreibspitze entgegengesetzte Ende des Reserveraums verschließt. Die Drucktaste kann an einer Druckfeder abgestützt sein, durch die sie in einer Grundstellung gehalten wird, in der das Nachfüllventil geschlossen bzw. das Trennventil geöffnet ist. Als vorteilhaft hat sich erwiesen, wenn die Drucktaste nicht stoßartig betätigt werden kann. Erfindungsgemäß kann dies dadurch erreicht werden, daß die Drucktaste mit einem Außengewinde in die Gewindebohrung eines hülsenförmigen Drehknopfs eingeschraubt ist und durch Drehen des Drehknopfs axial bewegbar ist. Es hat sich weiterhin als vorteilhaft erwiesen, wenn der den Reserveraum begrenzende wirksame Querschnitt der Drucktaste größer ist als der den Reserveraum vom Vorratsraum trennende wirksame Querschnitt des Verschlußelements des Nachfüllventils. Auf diese Weise wird beim Betätigen der Drucktaste das Volumen des Reserveraums etwas verkleinert. Dies hat eine geringfügige Druckerhöhung zur Folge, die den Übertritt der Schreibflüssigkeit in den Vorratsraum fördert. Beim Loslassen der Drucktaste kehren sich die Verhältnisse um, so daß der Ausgangsdruck im Vorratsraum und im Reserveraum wieder erreicht wird.

Nach einem weiteren Vorschlag der Erfindung kann weiterhin die von außen zugängliche Nachfüllöffnung durch eine zentrale, an den Reserveraum angeschlossenen Bohrung in der Drucktaste gebildet sein, die das selbsttägig schließende Ventil aufnimmt.

Erfindungsgemäß kann weiterhin das Verschlußelement des Ventils in der Nachfüllöffnung aus einer Wand oder Membran aus elastomerem Werkstoff bestehen und eine vorgestochene, selbsttätig schließende Öffnung haben, durch die eine Hohlnadel eines Nachfüllbehälters von außen durchstechbar ist. Hierdurch wird mit einfachen Mitteln ein dichtes Anschließen eines Nachfüllbehälters mit an den Reserveraum ermöglicht, ohne daß der Reserveraum durch Lösen eines Deckels oder eines vergleichbaren Verschlusses geöffnet werden muß. Das Nachfüllen des Reserveraums ist daher auf eine einfache und saubere Weise möglich. Durch die Hohlnadel kann abwechselnd Tinte in den Reserveraum gedrückt und Luft aus dem Reserveraum abgesaugt werden. Weiterhin kann der das Verschlußelement enthaltende Bereich eine zum Verschlußelement konzentrische Führungsfläche aufweisen, die zur Orientierung eines Führungselements eines zum Nachfüllen vorgesehenen Nachfüllbehälters dient. Zum Schutz des Verschlußelements und zur Vermeidung seiner Berührung kann weiterhin das Verschlußelement versenkt in einer Bohrung angeordnet sein, deren Durchmesser den Außendurchmesser der Hohlnadel des Nachfüllbehälters nur wenig übersteigt.

Die Erfindung wird nachfolgend anhand von Ausführungsbeispielen näher erläutert, die in der Zeichnung dargestellt sind. Es zeigen
- Figur 1: einen Längsschnitt durch den Vorratsraum und die angrenzenden Abschnitte eines erfindungsgemäßen Füllhalters,
- Figur 2: einen Längsschnitt durch das der Schreibspitze entgegengesetzte Ende des Füllhalters gemäß Figur 1,
- Figur 3: einen Längsschnitt durch den Vorratsraum und die angrenzenden Abschnitte einer anderen Ausführungsform eines erfindungsgemäßen Füllhalters,
- Figur 4: einen Längsschnitt durch das der Schreibspitze entgegengesetzte Ende eines erfindungsgemäßen Füllhalters mit Drehknopf und
- Figur 5: einen Querschnitt durch eine Füllvorrichtung zum Füllen eines Füllhalters gemaß den Figuren 1 bis 4 mit Tinte.

Der dargestellte Füllhalter weist einen rohrförmigen Schaft 1 auf, der einen Vorratsraum 2 und einen Reserveraum 3 enthält, die durch ein Nachfüllventil 4 voneinander getrennt sind. An dem dem Vorratsraum 2 benachbarten Ende 5 des Schafts 1 ist eine nicht näher dargestellte Schreibspitze 6 angebracht, die einen Kapillarkanäle und Ausgleichskammern aufweisenden Tintenregler 7 enthält, der ein Auftragsorgan, z.B. eine Schreibfeder mit dem Vorratsraum 2 verbindet. Der Tintenregler 7 ist über eine Bohrung 8 an den Vorratsraum 2 angeschlossen, die durch ein Trennventil 9 verschließbar ist. Das Trennventil 9 wird durch ein schlauchförmiges Verschlußelement 10 aus elastomerem Werkstoff und eine an die Bohrung 8 angrenzende, keglige Sitzfläche 11 gebildet, an die das Verschlußelement 10 andrückbar ist. Das Verschlußelement 10 umgibt das in den Vorratsraum 2 hineinragende Ende 12 eines Stößels 13, der das Verschlußelement 14 des Nachfüllventils 4 trägt. Zum Festhalten des Verschlußelements 10 weist das Ende 12 einen Wulst 15 auf, den das Verschlußelement 10 elastisch umgreift. In axialer Richtung ist das Verschlußelement 10 zusätzlich an dem Verschlußelement 14 abgestützt. Der Sitzfläche 11 sind innerhalb des Vorratsraums 2 Rippen 35 benachbart, die den Durchfluß der Tinte durch das geöffnete Trennventil fördern.

Das Verschlußelement 14 hat die Form eines zylindrischen Kolbens, der in einer Ringnut in seiner Mantelfläche einen Dichtring 16 trägt. Der Dichtring 16 liegt an einer durch eine zylindrische Bohrung gebildeten Sitzfläche 17 an, die an einem hülsenförmigen Bauelement 18 ausgebildet ist, das eine Trennwand zwischen dem Vorratsraum 2 und dem Reserveraum 3 bildet.

Das dem Verschlußelement 10 entgegengesetzte Ende 19 des Stößels 13 ist an einer Drucktaste 20 befestigt, die an dem der Schreibspitze 6 entgegengesetzten Ende des Schafts 1 in einem hülsenförmigen Trägerelement 21 axial beweglich gelagert ist. Die Drucktaste 20 weist eine Längsbohrung 22 auf, in die das im Querschnitt kreuzförmig ausgebildete Ende 19 eingreift. In axialer Richtung wird das Ende 19 durch Vorsprünge 23 gehalten, die in hinterschnittene Schlitze in der Wand der Drucktaste 20 eingerastet sind. In einer Ausnehmung 24 in der Mantelfläche der Drucktaste 20 ist eine Druckfeder 25 angeordnet. Die Druckfeder 25 ist mit einem Ende an der Drucktaste 20 und mit dem anderen Ende an dem Trägerelement 21 abgestützt und hält dadurch die Drucktaste 20 in der dargestellten Stellung, in der sie aus dem Trägerelement 21 herausragt und mit einer die Ausnehmung 24 begrenzenden Anschlagfläche 26 an einem in die Ausnehmung 24 hineinragenden Bund 27 des Trägerelements 21 anliegt. Das Trägerelement 21 weist eine zylindrische Bohrung 28 auf, in der das dem Reserveraum zugekehrte Ende der Drucktaste 20 mit einem Gleitdichtring 29 abgedichtet ist.

Das Trägerelement 21 ist in das offene Ende des Schafts 1 eingesetzt und gegenüber dem Schaft 1 mit einem Dichtring 30 abgedichtet. Zur Befestigung im Schaft 1 sind an dem Trägerelement 21 Federzungen 31 ausgebildet, die mit Vorsprüngen an ihren Enden in Ausnehmungen 32 in der Wand des Schafts 1 eingerastet sind.

Zum Nachfüllen des Reserveraums 3 ist in der Längsbohrung 22 der Drucktaste 20 eine Wand 33 aus elastomerem Material angeordnet, die von außen durch eine enge Bohrung 34 zugänglich ist und eine vorgestochene, durch das Kontraktionsverhalten des Materials geschlossen gehaltene Öffnung 55 hat. Durch die Bohrung 34 kann die Öffnung 55 der Wand 33 mit einer Hohlnadel eines Nachfüllbehälters durchstochen und anschließend durch die Hohlnadel der Reserveraum erneut mit Tinte gefüllt werden. Die beim Einfüllen neuer Tinte verdrängte Luft wird durch ständiges Wechseln des Drucks im Nachfüllbehälter intermittierend über die Hohlnadel abgesaugt. Die Wand 33 dichtet beim Nachfüllen die Hohlnadel ab und verhält sich wie ein selbsttätig schließendes Ventil. Sie zieht sich nach dem Herausziehen der Hohlnadel unmittelbar wieder so fest zusammen, daß die Öffnung 55 und der Reserveraum 3 sogleich wieder dicht verschlossen sind. Um die Hohlnadel des Nachfüllbehälters zur Bohrung 34 genau ausrichten zu können, ist die Drucktaste 20 mit einer konzentrischen Ringnut 37 versehen, in die ein die Hohlnadel umgebendes Führungsrohr des Nachfüllbehälters einsteckbar ist.

Ist bei dem beschriebenen Füllhalter die Tinte im Vorratsraum 2 verbraucht, so kann durch Betätigen der Drucktaste 20 Tinte aus dem Reserveraum 3 nachgefüllt werden. Bei diesem Vorgang wird zunächst das Trennventil 9 geschlossen und damit die Verbindung vom Vorratsraum 2 zum Tintenregler 7 unterbrochen, indem das Verschlußelement 10 auf die Sitzfläche 11 gedrückt wird. Nach dem Schließen des Trennventils 9 wird durch weiteres Eindrücken der Drucktaste 20, wobei das Verschlußelement 10 in Längsrichtung elastisch gestaucht wird, das Nachfüllventil 4 geöffnet. Hierbei tritt das Verschlußelement 14 mit seinem Dichtring 16 aus der Sitzfläche 17 heraus, so daß die Tinte aus dem Reserveraum 3 in den Vorratsraum 2 fließen kann. Durch Rippen 36, die innerhalb des Vorratsraums 2 an die Sitzfläche 17 angrenzen, wird das Nachfließen der Tinte erleichtert. Da bei diesem Vorgang der Vorratsraum 2 nach außen durch das Trennventil 9 verschlossen ist, kann ein vor dem Öffnen des Nachfüllventils 4 im Reserveraum 3 vorhandener Überdruck sich nicht nachteilig auswirken.

Ist der Vorratsraum 2 wieder mit Tinte gefüllt, was durch ein Sichtfenster festgestellt werden kann, so wird die Drucktaste 20 losgelassen, wodurch sie von der Druckfeder 25 wieder in die Ausgangsstellung zurückbewegt wird. Hierbei wird zuerst das Nachfüllventil 4 geschlossen und danach erst das Trennventil 9 geöffnet. Bereits vor dem Öffnen des Trennventils 9 und während des Öffnungsvorgangs bewirkt die Bewegung des Verschlußelements 14 des Nachfüllventils 4 eine Vergrößerung des Volumens des Vorratsraums 2 und sorgt dadurch für eine Druckreduzierung im Vorratsraum 2, die ausreicht, um beim Öffnen des Trennventils 9 ein störendes Hineindrücken von Tinte in den Tintenregler zu unterbinden.

Figur 3 zeigt eine Ausführungsform eines Füllhalters der bis auf die abweichende Ausgestaltung des Nachfüllventils 4 dem in den Figuren 1 und 2 dargestellten Füllhalter gleicht. Das Nachfüllventil 4 weist bei dem Beispiel gemäß Figur 3 ein Verschlußelement 38 auf, das von einer in dem Vorratsraum 2 angeordneten Druckfeder 39 an einen Ventilsitz 40 angedrückt wird. Der Ventilsitz 40 wird durch einen ringförmigen Kragen in der Bohrung einer Hülse 41 gebildet, die in dem Schaft 1 flüssigkeitsdicht befestigt ist und den Vorratsraum 2 von dem Reserveraum 3 trennt. Das Verschlußelement 38 besteht aus einem Ventilteller 42, an dem die Druckfeder 39 abgestützt ist, und einem Dichtelement 43, das in der dargestellten Schließstellung mit einer Dichtfläche an seinem äußeren Rand an dem Ventilsitz 40 anliegt.

Durch eine mittige Durchgangsbohrung im Ventilteller 42 und im Ventilelement 43 erstreckt sich ein zylindrischer Stift 44, der den Stößel 13 mit dem Stößelende 12 fest verbindet. In der Bohrung des Ventilelements 43 ist der Stift 44 gedichtet. Der Stift 44 hat einen kleineren Durchmesser als der Stößel 13 und das Ende 12 und der Stößel 13 und das Ende 12 bilden einander zugekehrte, radiale Anschlagflächen 45, 46, zwischen denen das Verschlußelement 38 auf dem Stift 44 in axialer Richtung verschiebbar ist. Der Abstand zwischen den Anschlagflächen 45, 46 ist etwas größer als die Summe der axialen Länge des Verschlußelements 38 und des Schließwegs des Trennventils 9.

In Figur 3 ist das Nachfüllventil 4 geschlossen und das Trennventil 9 offen gezeigt. Die Anschlagfläche 46 liegt an dem Ventilteller 42 an und der Stößel 13 wird in dieser Lage von der Druckfeder 25 gehalten, die an der mit dem Stößel 13 verbundenen Drucktaste 20 abgestützt ist. In dieser Stellung der Ventile 4, 9 ist der Reserveraum vom Vorratsraum 2 getrennt und der Vorratsraum 2 ist über das offene Trennventil 9 und den Tintenregler 7 mit der Schreibspitze verbunden. Soll in den Vorratsraum 2 Tinte aus dem Reserveraum 3 nachgefüllt werden, so wird durch Betätigen der Drucktaste 20 der Stößel 13 gemeinsam mit dem Stift 44, dem Ende 12 und dem Verschlußelement 10 nach links bewegt. Das Verschlußelement 38 verändert seine Lage nicht, weil es von der Druckfeder 39 festgehalten wird. Entsprechend gleitet der Stift 44 durch das Verschlußelement 38 hindurch und die Anschlagfläche 46 entfernt sich von dem Ventilteller 42, während die Anschlagfläche 45 sich dem Ventilelement 43 nähert. Noch bevor die Anschlagfläche 45 das Ventilelement 43 erreicht, setzt sich das Ende des Verschlußelements 10 auf die Sitzfläche 11, wodurch das Trennventil 9 schließt. Im weiteren Verlauf der Betätigungsbewegung des Stößels 13, bei der das Verschlußelement 10 in axialer Richtung gestaucht wird, erreicht die Anschlagfläche 45 das Ventilelement 43 und bewegt dieses unter Zusammendrücken der Druckfeder 39 ebenfalls nach links, wodurch das Nachfüllventil 4 geöffnet wird. Die Tinte aus dem Reserveraum 3 kann nun unterstützt durch die Kapillarwirkung der Rippen 36 in den Vorratsraum 2 gelangen, wobei das geschlossene Trennventil 9 verhindert, daß bei einem höheren Druck im Reserveraum 3 Tinte in den Tintenregler 7 und zur Schreibspitze gedrückt wird. Ist der Vorratsraum 2 mit Tinte gefüllt, so werden nach dem Loslassen der Drucktaste 20 durch die Druckfedern 25 und 39 das Nachfüllventil 4 und das Trennventil 9 in umgekehrter Reihenfolge wieder in ihre Ausgangsstellung zurückbewegt.

Bei der in Figur 4 gezeigten Ausführungsvariante wird die Drucktaste 20 nicht unmittelbar, beispielsweise durch axialen Fingerdruck bewegt, sondern durch die Drehbewegung eines Drehknopfs 47, der an dem offenen Ende des Schafts 1 drehbar befestigt ist. Der Drehknopf 47 hat die Form einer Hülse, die die Drucktaste 20 umgibt und die durch ein Gewinde 48 mit der Drucktaste 20 verbunden ist. In axialer Richtung ist der Drehknopf 47 an dem Trägerelement 21 gelagert. Hierzu weist das Trägerelement 21 an seinem hinteren Ende einen radial nach innen vorspringenden Bund 49 auf, der in eine Ringnut in der Mantelfläche des Drehknopfs 47 eingreift. Das Trägerelement 21 ist im Bereich des Bundes 49 geschlitzt, wodurch das Ineinanderstecken von Trägerelement 21 und Drehknopf 47 erleichtert wird. In der Einbaulage des Trägerelements 21 in dem Schaft 1 ist der Bund 49 durch den Schaft 1 gegen radiales Aufweiten gesichert, so daß sich der Drehknopf 47 nicht lösen kann. Zwischen den äußeren Enden der Drucktaste 20 und des Drehknopfs 47 ist analog zu dem Ausführungsbeispiel gemäß Figur 2 eine Ringnut 37 zur Aufnahme des Führungsrohrs eines an den Reserveraum 3 anschließbaren Nachfüllbehälters vorgesehen. Die Bodenfläche 50 der Ringnut 37 befindet sich an dem Drehknopf 47 und dient als Anschlag für die einwärts gerichtete Bewegung der Drucktaste 20 und zur Begrenzung der Einstecktiefe des Führungsrohrs.

Durch einen Vorsprung 51, der in eine die Gewindegänge auf der Außenseite der Drucktaste schneidende Längsnut 52 eingreift, ist die Drucktaste 20 gegenüber dem Trägerelement 21 gegen Verdrehen gesichert. Wird der Drehknopf 47 bei Blickrichtung von rechts nach links in Figur 4 im Uhrzeigersinn gedreht, so wird die Drucktaste 20 nach links bewegt und über den Stößel 13 werden, wie zuvor beschrieben, das Nachfüllventil 4 und das Trennventil 9 betätigt. In der Endstellung liegt die Drucktaste 20 mit einer Anschlagfläche 53 an der Bodenfläche 50 an. In dieser Stellung, in der das Nachfüllventil 4 geöffnet ist, ist das durch die Wand 33 gebildete Ventil soweit nach innen verschoben, daß es von der Hohlnadel des Nachfüllbehälters nicht mehr erreicht werden kann, wenn dieser mit seinem die Hohlnadel umgebenden Führungsrohr an der Anschlagfläche 50 anliegt. Auf diese Weise ist sichergestellt, daß das Einfüllen von Tinte in den Reserveraum 3 über die hierfür vorgesehenen Wand 33 nicht möglich ist, wenn das Nachfüllventil 4 geöffnet ist. Hierdurch wird vermieden, daß ein höherer Druck, der beim Füllen des Füllhalters mit Tinte erzeugt werden kann, nur im Reserveraum 3, nicht aber im Vorratsraum 2 auftreten kann. Zum Zurückbewegen der Drucktaste 20 in die in Figur 4 dargestellte Grundstellung, in der das Nachfüllventil 4 geschlossen und ein Füllen des Reserveraums 3 mit Tinte möglich ist, wird der Drehknopf 47 entgegen dem Uhrzeigersinn zurückgedreht.

Die Betätigung der Drucktaste 20 mit Hilfe eines Drehknopfs hat den Vorteil, daß das Nachfüllventil 4 und das Trennventil 9 nicht stoßartig, beispielsweise durch Aufstoßen des Füllhalters mit seinem drucktastenseitigen Ende betätigt werden können. Hierdurch wird vermieden, daß bei diesem Vorgang auf die Tinte einwirkende Massenkräfte einen ungewollten Tintentransport zur Schreibspitze bewirken können.

Die in Figur 5 dargestellte Füllvorrichtung ist zum Füllen eines Füllhalters gemäß den Figuren 1 bis 4 vorgesehen. Sie besteht aus einem Behälter 61, der aus einem elastisch verformbaren Hohlkörper 62 und einem formsteifen Mantelkörper 63 zusammengesetzt ist. Der Hohlkörper 62 hat eine zylindrische Wand 64, einen leicht nach außen gewölbten Boden 65 und einen kegelstumpfförmigen Deckel 66, an den sich ein zylindrischer Hals 67 anschließt. Der Hals 67 ist auf seiner Außenseite mit einem Gewinde 68 versehen. Der Mantelkörper 63 weist eine kegelstumpfförmige Wand 69 und eine Kappe 70 mit Innengewinde 71 auf, die auf den Hals 67 aufgeschraubt ist und diesen dicht verschließt. Die Wand 69 entspricht in ihrer Neigung dem Deckel 66 und liegt mit ihrem äußeren Rand fest auf dem Rand des Deckels 66 auf.

Der Boden 72 der Kappe 70 ist mit einer in den Hals 67 hineinragenden, durch zylindrische Wandabschnitte gebildeten Einsenkung 73 versehen. In einer Bohrung 74 der Einsenkung 73 ist ein hülsenförmiger Einsatz 75 befestigt, der ein Ventil 76 und ein als Hohlnadel ausgebildetes Füllrohr 77 enthält. Das Ventil 76 besteht aus einer als zylindrische Scheibe ausgebildeten Wand 78, an die ein hülsenförmiger Ansatz 79 angeformt ist. Entlang ihrer Zylinderachse ist die Wand 78 mit einer Nadel durchstochen, wodurch eine selbsttätig schließende Ventilbohrung gebildet ist. Die Wand 78 ist durch einen Ring 80 in dem Einsatz 75 gehalten. Das Füllrohr 77 ist auf der dem Innenraum des Behälters 61 abgekehrten Seite der Wand 78 angeordnet und mit einem Ende in der Bohrung des Ansatzes 79 geführt. In der Mitte ist das Füllrohr 77 mit einem Federteller 81 verbunden, der an einen Ringbund 82 des Einsatzes 75 anlegbar ist und mit einem zylindrischen Führungsabschnitt in diesem geführt ist. Zwischen dem Federteller 81 und der Wand 78 ist eine Druckfeder 83 angeordnet. Das äußere Ende des Einsatzes 75 bildet eine Führungshülse 84, die das äußere Ende des Füllrohrs 77 mit Abstand umgibt.

Die untere Hälfte der Darstellung in Figur 5 zeigt das Füllrohr 77 in seiner Grundstellung, in der das Ventil 76 geschlossen ist. In dieser Stellung wird das Füllrohr 77 durch die vorgespannte Druckfeder 83 mit dem Federteller 81 in Anlage an dem Ringbund 82 gehalten.

Soll der Reserveraum 3 eines Füllhalters gemäß den Figuren 2 und 4 mit Tinte aus dem Behälter 61 gefüllt werden, so wird der Behälter 61 mit der Führungshülse 84 auf die Drucktaste 20 am Ende des Füllhalters gesteckt und in Längsrichtung des Füllrohrs 77 bewegt, wobei die Führungshülse 84 in die Ringnut 37 eingreift und das äußere, aus dem Federteller 81 herausragende Ende des Füllrohrs 77 die Bohrung 34 und die Öffnung 55 der Wand 33 durchdringt. Die hierbei zu überwindende Reibkraft wird von der vorgespannten Druckfeder 83 aufgenommen. Sobald der Federteller 81 mit seinem äußeren Ende an der Stirnfläche der Drucktaste 20 anliegt, wird die Kraft der Druckfeder 83 überwunden, so daß das Füllrohr 77 nun auch die Wand 78 durchstößt und in die in der oberen Hälfte von Figur 5 gezeigte Positition gelangt. Der Innenraum des Behälters 1 ist nun durch das Füllrohr 77 mit dem Reserveraum 3 verbunden. Durch intermittierendes Eindrücken des elastisch verformbaren Bodens 65 kann jetzt Tinte aus dem Behälter 61 in den Reserveraum 3 und Luft aus dem Reserveraum 3 in den Behälter 61 gefördert werden. Nach Beendigung des Füllvorgangs wird der Behälter 61 von dem Füllhalter abgezogen. Hierbei bewirkt die Druckfeder 83, daß das äußere Ende des Füllrohrs 77 erst aus der Wand 78 herausgezogen werden kann, wenn der Federteller 81 an dem Ringbund 82 anliegt und damit das durch die Wand 78 gebildete Ventil 76 bereits geschlossen ist.

## Patentansprüche

1. Schreibgerät, insbesondere Füllhalter, mit einem mit Tinte oder einer anderen Schreibflüssigkeit füllbaren Vorratsraum (2), der über einen Verbindungskanal (8) mit einem Strömungsregler (7) und einer Schreibspitze (6) in Verbindung steht und der aus einem Reserveraum (3) nachfüllbar ist, der durch Öffnen eines in seiner Grundstellung geschlossenen Nachfüllventils (4) an den Vorratsraum (2) anschließbar ist, wobei der Verbindungskanal (8) durch ein in seiner Grundstellung offenes Trennventil (9) sperrbar ist, das durch ein Betätigungselement (12) mit dem Nachfüllventil (4) verbunden ist, **dadurch gekennzeichnet**, daß der Reserveraum (3) eine von außen zugängliche durch ein selbsttätig schließendes Ventil (33) verschlossene Nachfüllöffnung (22, 34) hat, an die ein mit Mitteln zum Offenhalten des Ventils (33) versehener Nachfüllbehälter dicht anschließbar ist und daß das Trennventil (9) vor dem Öffnen des Nachfüllventils (4) geschlossen und nach dem Schließen des Nachfüllventils (4) geöffnet wird.

2. Schreibgerät nach dem vorhergehenden Anspruch, dadurch gekennzeichnet, daß Mittel vorgesehen sind, die nach dem Schließen des Nachfüllventils (4) und vor dem Öffnen des Trennventils (9) eine Vergrößerung des Volumens des Vorratsraums (2) bewirken.

3. Schreibgerät nach einem der vorhergehenden Ansprüche, dadurch gekennzeichnet, daß das Verschlußelement (14) des Nachfüllventils (4) als Kolben ausgebildet ist, der in der Schließstellung des Nachfüllventils (4) axial bewegbar ist.

4. Schreibgerät nach einem der vorhergehenden Ansprüche, dadurch gekennzeichnet, daß die Verschlußelemente (10, 14, 38) des Nachfüllventils (4) und des Trennventils (9) an einem gemeinsamen Stößel (13) befestigt sind und daß der Betätigungsweg des Stößels (13) zum Schließen des Trennventils (9) kleiner bemessen ist als der Betätigungsweg zum Öffnen des Nachfüllventils (4).

5. Schreibgerät nach Anspruch 4, dadurch gekennzeichnet, daß das Verschlußelement (10) des Trennventils (9) und/oder das Verschlußelement (38) des Nachfüllventils (4) gegenüber dem Stößel (13) axial bewegbar ist.

6. Schreibgerät nach einem der vorhergehenden Ansprüche, dadurch gekennzeichnet, daß das Verschlußelement (10) des Trennventils (9) aus einem elastisch verformbaren Schlauch besteht, der an dem Verschlußelement (14) des Nachfüllventils (4) befestigt ist und der mit seinem freien Ende an einen Ventilsitz (11) am Eintrittsende des Verbindungskanals (8) andrückbar ist.

7. Schreibgerät nach einem der vorhergehenden Ansprüche, dadurch gekennzeichnet, daß das Nachfüllventil (4) und/oder das Trennventil (9) einen Ventilsitz mit einer durch eine zylindrische Bohrung gebildete Sitzfläche (17) aufweist, in die das Verschlußelement (14) einsteckbar ist und in der das Verschlußelement (14) begrenzt axial bewegbar ist.

8. Schreibgerät nach einem der vorhergehenden Ansprüche, dadurch gekennzeichnet, daß an den Ventilsitz (11, 17, 40) des Nachfüllventils (4) und/oder des Trennventils (9) sich in Durchflußrichtung erstreckende Rippen (35, 36) angrenzen.

9. Schreibgerät nach einem der vorhergehenden Ansprüche, dadurch gekennzeichnet, daß zur Betätigung das Nachfüllventil (4) und das Trennventil (9) durch einen Stößel (13) mit einer Drucktaste (20) verbunden sind, die das der Schreibspitze (6) entgegengesetzte Ende des Reserveraums (3) verschließt.

10. Schreibgerät nach einem der vorhergehenden Ansprüche, dadurch gekennzeichnet, daß die Drucktaste (20) an einer Druckfeder (25) abgestützt ist, durch die sie in einer Grundstellung gehalten wird, in der das Nachfüllventil (4) geschlossen bzw. das Trennventil (9) geöffnet ist.

11. Schreibgerät nach Anspruch 9, dadurch gekennzeichnet, daß die Drucktaste (20) mit einem Außengewinde in die Gewindebohrung eines hülsenförmigen Drehknopfs (47) eingeschraubt ist und durch Drehen des Drehknopfs (47) axial bewegbar ist.

12. Schreibgerät nach Anspruch 11, dadurch gekennzeichnet, daß der Drehknopf (47) eine Anschlagfläche (50) hat, an die das Führungselement (84) eines Nachfüllbehälters in axialer Richtung anlegbar ist und daß die Lage der Anschlagfläche (50) und die Länge des Führungselements (84) derart aufeinander abgestimmt sind, daß der Nachfüllbehälter (61) nur bei geschlossenem Nachfüllventil (4) an den Reserveraum (3) anschließbar ist.

13. Schreibgerät nach einem der vorhergehenden Ansprüche, dadurch gekennzeichnet, daß der den Reserveraum (3) begrenzende wirksame Querschnitt der Drucktaste (20) größer ist als der den Reserveraum (3) vom Vorratsraum (2) trennende wirksame Querschnitt des Verschlußelements (14) des Nachfüllventils (4).

14. Schreibgerät nach einem der vorhergehenden Ansprüche, dadurch gekennzeichnet, daß die Nachfüllöffnung durch eine zentrale, das selbsttätig schließende Ventil (33) enthaltende Bohrung (22) in der Drucktaste (20) gebildet ist.

15. Schreibgerät nach Anspruch 14, dadurch gekennzeichnet, daß das selbsttätig schließende Ventil (33) der Nachfüllöffnung (22, 34) aus einer Wand oder aus einer Membran aus elastomerem Werkstoff besteht und eine vorgestochene, selbständig schließende Öffnung (55) hat, durch die eine Hohlnadel von außen durchstechbar ist.

16. Schreibgerät nach einem der Ansprüche 14 oder 15, dadurch gekennzeichnet, daß das Ventil (33) versenkt in einer Bohrung (34) angeordnet ist, deren Durchmesser den Außendurchmesser der Hohlnadel des Nachfüllbehälters nur wenig übersteigt.

17. Schreibgerät nach einem der Ansprüche 14 bis 16, dadurch gekennzeichnet, daß eine zum Ventil (33) konzentrische Führungsfläche (37) vorgesehen ist, die zur Orientierung des Führungselements des Nachfüllbehälters dient.

18. Kombination aus einem Schreibgerät nach einem der vorhergehenden Ansprüche und einem Nachfüllbehälter zum Füllen des Reserveraums (3) des Schreibgeräts mit einer Schreibflüssigkeit, wobei der Nachfüllbehälter aus einem Behälter (61) mit einem Füllrohr (77) besteht, durch das der Innenraum des Behälters (61) mit dem zu füllenden Reserveraum (3) verbindbar ist und das durch ein selbsttätig schließendes Ventil (76) verschlossen ist, das beim Anschließen des Füllrohrs (77) an den Reserveraum (3) durch ein an dem Schreibgerät abstützbares Betätigungselement (81) in seine Offenstellung bewegbar ist, und der Behälter (61) Mittel (65) aufweist, durch die der Druck in seinem Innenraum derart erhöht oder erniedrigt werden kann, daß durch das Füllrohr (77) abwechselnd Tinte in den Reserveraum (3) gedrückt und Luft aus dem Reseveraum (3) abgesaugt werden kann.

## Claims

1. A writing instrument, in particular a fountain pen, with a feed reservoir (2) which is adapted to be filled with ink or another writing fluid, communicates through a communication channel (8) with a flow equalizer (7) and a writing tip (6) and is adapted to be refilled from a supply reservoir (3) connectible with the feed reservoir (2) by a refill valve (4) being opened which in its home position is closed, said communication channel (8) being adapted to be closed by a shutoff valve (9) which is open in its home position and is connected with the refill valve (4) by an actuating member (12), **characterized in that** the supply reservoir (3) has an externally accessible refill opening (22, 34) closed by an automatically closing valve (33), to which opening a refill container provided with means for keeping the valve (33) open is attachable tightly, and that the shutoff valve (9) is closed before the refill valve (4) opens and is opened after the refill valve (4) is closed.

2. The writing instrument as claimed in the preceding claim, **characterized in that** means are provided effecting an increase in the volume of the feed reservoir (2) following closing of the refill valve (4) and prior to opening of the shutoff valve (9).

3. The writing instrument as claimed in any one of the preceding claims, **characterized in that** the closure element (14) of the refill valve (4) is configured as a piston which is axially movable in the closed position of the refill valve (4).

4. The writing instrument as claimed in any one of the preceding claims, **characterized in that** the closure elements (10, 14, 38) of the refill valve (4) and of the shutoff valve (9) are secured to a common plunger (13), and that the actuating travel of the plunger (13) for closing the shutoff valve (9) is dimensioned smaller than the actuating travel for opening the refill valve (4).

5. The writing instrument as claimed in claim 4, **characterized in that** the closure element (10) of the shutoff valve (9) and/or the closure element (38) of the refill valve (4) is axially movable relative to the plunger (13).

6. The writing instrument as claimed in any one of the preceding claims, **characterized in that** the closure element (10) of the shutoff valve (9) is made of an elastically deformable hose which is fastened to the closure element (14) of the refill valve (4) and has a free end adapted to be urged into engagement with a valve seat (11) at the entrance end of the communication channel (8).

7. The writing instrument as claimed in any one of the preceding claims, **characterized in that** the refill valve (4) and/or the shutoff valve (9) includes a valve seat with a seating surface (17) formed by a cylindrical bore into which the closure element (14) is insertable and in which the closure element (14) is axially movable within limits.

8. The writing instrument as claimed in any one of the preceding claims, **characterized in that** ribs (35, 36) extending in the direction of flow are arranged adjacent to the valve seat (11, 17, 40) of the refill valve (4) and/or of the shutoff valve (9).

9. The writing instrument as claimed in any one of the preceding claims, **characterized in that**, for actuation, the refill valve (4) and the shutoff valve (9) are connected by means of a plunger (13) with a push-button (20) closing the end of the supply reservoir (3) opposite the writing tip (6).

10. The writing instrument as claimed in any one of the preceding claims, **characterized in that** the push-button (20) takes support upon a compression spring (25) holding said push-button in a home position in which the refill valve (4) is closed and the shutoff valve (9) is opened.

11. The writing instrument as claimed in claim 9, **characterized in that** the push-button (20) has an external thread screwed down into the tapped bore of a sleeve-shaped rotary knob (47) and is axially movable by turning the rotary knob (47).

12. The writing instrument as claimed in claim 11, **characterized in that** the rotary knob (47) has an abutment surface (50) suitable for engagement by the guide element (84) of a refill container (61) in an axial direction, and that the position of the abutment surface (50) and the length of the guide element (84) are relatively coordinated such that the refill container (61) is only connectible with the supply reservoir (3) when the refill valve (4) is closed.

13. The writing instrument as claimed in any one of the preceding claims, **characterized in that** the effective area of cross-section of the push-button (20) bounding the supply reservoir (3) is greater than the effective area of cross-section of the closure element (14) of the refill valve (4), which latter area separates the supply reservoir (3) from the feed reservoir (2).

14. The writing instrument as claimed in any one of the preceding claims, **characterized in that** the refill opening is formed by a central bore (22) in the push-button (20), said bore accommodating the automatically closing valve (33).

15. The writing instrument as claimed in claim 14, **characterized in that** the automatically closing valve (33) of the refill opening (22, 34) comprises a wall or a diaphragm of an elastomeric material and has a prior perforated, automatically closing aperture (55) through which a hollow needle is insertable from outside.

16. The writing instrument as claimed in any one of the claims 14 or 15, **characterized in that** the valve (33) is embedded within a bore (34) of a diameter exceeding the outside diameter of the hollow needle of the refill container only a small amount.

17. The writing instrument as claimed in any one of the claims 14 to 16, **characterized in that** a guiding surface (37) is provided which is arranged concentrically with the valve (33) and serves for orientation of the guide element of the refill container.

18. A combination of a writing instrument according to any one of the preceding claims and a refill container for refilling the supply reservoir (3) of the writing instrument with a writing fluid, wherein the refill container comprises a container (61) with a filler tube (77) through which the interior of the container (61) is connectible with the supply reservoir (3) to be filled and which is closed by an automatically closing valve (76) which on connection of the filler tube (77) to the supply reservoir (3) is movable into its open position by an actuating member (81) adapted to bear against the writing instrument, and wherein the container (61) includes means (65) enabling the pressure in the container interior to be raised or lowered such that alternately ink can be dispensed under pressure through the filler tube (77) into the supply reservoir (3) and air can be removed by suction from the supply reservoir (3).

## Revendications

1. Instrument à écrire, en particulier stylographe, possédant un réservoir de stockage (2) susceptible d'être rempli d'encre ou d'un autre liquide d'écriture, oui communique par un canal de communication (8) à un régulateur d'écoulement (7) et à une pointe d'écriture (6) et qui peut se réapprovisionner à partir d'un réservoir d'alimentation (3), lequel peut se raccorder au réservoir de stockage (2) par l'ouverture d'une valve de rechargement (4) fermée en position de repos, en quoi le canal de communication (8) est susceptible d'être fermé par une valve d'arrêt (9) ouverte en position de repos qui est reliée par un élément d'actionnement (12) à la valve de rechargement (4),
**caractérisé en ce que** le réservoir d'alimentation (3) possède un orifice de remplissage (22, 34) accessible par l'extérieur et fermé au moyen d'une valve (33) fermant automatiquement, orifice sur lequel on peut connecter de façon étanche une cartouche de rechargement équipée de moyens de maintenir la valve (33) ouverte, et que la valve d'arrêt (9) se ferme avant l'ouverture de la valve de rechargement (4) et s'ouvre après la fermeture de la valve de rechargement (4).

2. Instrument à écrire selon la revendication précédente,
**caractérisé en ce que** des moyens sont prévus pour, après la fermeture de la valve de rechargement (4) et avant l'ouverture de la valve d'arrêt (9), provoquer un accroissement du volume du réservoir de stockage (2).

3. Instrument à écrire selon l'une quelconque des revendications précédentes,
**caractérisé en ce que** l'élément de fermeture (14) de la valve de rechargement (4) est en forme d'un piston qui peut se mouvoir axialement lorsque la valve de rechargement (4) est en position de fermeture.

4. Instrument à écrire selon l'une quelconque des revendications précédentes,
**caractérisé en ce que** les éléments de fermeture (10, 14, 38) de la valve de rechargement (4) et de la valve d'arrêt (9) sont fixés sur un coulisseau (13) commun, et que la course d'actionnement du coulisseau (13) en vue de fermer la valve d'arrêt (9) est plus courte que la course d'actionnement en vue d'ouvrir la valve de rechargement (4).

5. Instrument à écrire selon la revendication 4,
**caractérisé en ce que** l'élément de fermeture (10) de la valve d'arrêt (9) et /ou l'élément de fermeture (38) de la valve de rechargement (4) peut se mouvoir axialement par rapport au coulisseau (13).

6. Instrument à écrire selon l'une quelconque des revendications précédentes,
**caractérisé en ce que** l'élément de fermeture (10) de la valve d'arrêt (9) se compose d'un tube élastique déformable qui est fixé à l'élément de fermeture (14) de la valve de rechargement (4) et dont on peut presser l'extrémité libre sur un siège de valve (11) à l'extrémité d'entrée du canal de communication (8).

7. Instrument à écrire selon l'une quelconque des revendications précédentes,
**caractérisé en ce que** la valve de rechargement (4) et/ou la valve d'arrêt (9) comprend un siège de valve avec une surface d'appui (17) formée par un alésage cylindrique dans lequel l'élément de fermeture (14) est enfichable et dans lequel l'élément de fermeture (14) peut, dans une certaine limite, se mouvoir axialement.

8. Instrument à écrire selon l'une quelconque des revendications précédentes,
**caractérisé en ce que** des nervures (35, 36) s'étendant en direction du débit sont adjacentes au siège (11, 17, 40) de la valve de rechargement (4) et /ou de la valve d'arrêt (9).

9. Instrument à écrire selon l'une quelconque des revendications précédentes,
**caractérisé en ce que**, pour l'actionnement, la valve de rechargement (4) et la valve d'arrêt (9) sont reliées par un coulisseau (13) à un bouton-poussoir (20) qui ferme l'extrémité du réservoir d'alimentation (3) opposée à la pointe d'écriture (6).

10. Instrument à écrire selon l'une quelconque des revendications précédentes,
**caractérisé en ce que** le bouton-poussoir (20) prend appui sur un ressort de compression (25) par lequel ledit bouton-poussoir est maintenu en position de repos, position dans laquelle la valve de rechargement (4) est fermée et la valve d'arrêt (9) ouverte.

11. Instrument à écrire selon la revendication 9,
**caractérisé en ce que** le bouton-poussoir (20) est vissé par un filet extérieur dans le taraudage d'un bouton tournant (47) en forme de douille et peut se mouvoir axialement lorsque l'on tourne le bouton tournant (47).

12. Instrument à écrire selon la revendication 11,
**caractérisé en ce que** le bouton tournant (47) possède une surface de butée (50) à laquelle l'élément de guidage (84) d'une cartouche de rechargement (61) peut s'engager en direction axiale, et que la situation de la surface de butée (50) et la longueur de l'élément de guidage (84) sont accordées l'une à l'autre de telle manière que la cartouche de rechargement (61) ne peut être connectée avec le réservoir d'alimentation (3) que lorsque la valve de rechargement (4) est fermée.

13. Instrument à écrire selon l'une quelconque des revendications précédentes,
**caractérisé en ce que** la section efficace du bouton-poussoir (20) limitant le réservoir d'alimentation (3) est supérieure à la section efficace de l'élément de fermeture (14) de la valve de rechargement (4), cette dernière section séparant le réservoir d'alimentation (3) du réservoir de stockage (2).

14. Instrument à écrire selon l'une quelconque des revendications précédentes,
**caractérisé en ce que** l'orifice de remplissage est formé par un alésage (22) central pratiqué dans le bouton-poussoir (20), ledit alésage contenant la valve (33) fermant automatiquement.

15. Instrument à écrire selon la revendication 14,
**caractérisé en ce que** la valve (33) fermant d'elle-même de l'orifice de remplissage (22, 34) se compose d'une paroi ou d'une membrane en matériau élastomère et possède un orifice (55) préperforé fermant automatiquement dans lequel une aiguille creuse peut pénétrer de l'extérieur.

16. Instrument à écrire selon l'une quelconque des revendications 14 ou 15,
**caractérisé en ce que** la valve (33) est placée immergée dans un alésage (34) dont le diamètre n'est que de peu supérieur au diamètre extérieur de l'aiguille creuse de la cartouche de rechargement.

17. Instrument à écrire selon l'une quelconque des revendications 14 à 16,
**caractérisé en ce qu'**une surface de guidage (37) concentrique par rapport à la valve (33) est prévue, laquelle sert à orienter l'élément de guidage de la cartouche de rechargement.

18. Combinaison d'un instrument à écrire selon l'une quelconque des revendications précédentes et d'une cartouche de rechargement servant à remplir le réservoir d'alimentation (3) de l'instrument à écrire avec un liquide d'écriture, en quoi la cartouche de rechargement est constituée d'une cartouche (61) avec un tube de remplissage (77) par lequel l'espace intérieur de la cartouche (61) peut être connecté au réservoir d'alimentation (3) à remplir et qui est fermé par une valve (76) à fermeture automatique, qui, lorsque l'on raccorde le tube de remplissage (77) au réservoir d'alimentation (3) peut être déplacée pour être mise en position d'ouverture par un élément d'actionnement (81) susceptible de prendre appui sur l'instrument à écrire, laquelle cartouche (61) présente des moyens (65) par lesquels la pression à l'intérieur peut être augmentée ou abaissée de façon à ce que, tour à tour, de l'encre puisse être pressée par le tube de remplissage (77) dans le réservoir d'alimentation (3) et de l'air puisse être aspiré du réservoir d'alimentation (3).
